# EUROPÄISCHE PATENTSCHRIFT

(11) **EP 0 345 453 B1**
(45) Veröffentlichungstag und Bekanntmachung des Hinweises auf die Patenterteilung: **29.01.1992**
(21) Anmeldenummer: 89107597.0
(22) Anmeldetag: 27.04.1989
(51) Int. Cl.: A63C 9/081

(54) **Skibindung**
Ski binding
Fixation de ski

(30) Priorität: 09.06.1988 AT 1503/88
(43) Veröffentlichungstag der Anmeldung: 13.12.1989
(73) Patentinhaber: HTM Sport- und Freizeitgeräte Gesellschaft m.b.H., A-2320 Schwechat (AT)
(72) Erfinder: Freisinger, Henry, Ing., A 1210 Wien (AT); Würthner, Hubert, A 2410 Hainburg/D (AT); Stritzl, Karl, A 1020 Wien (AT); Brunnhuber, Egon, A 1232 Wien (AT)
(74) Vertreter: Szász, Tibor, Dipl.-Ing.

(56) Entgegenhaltungen:
- EP-A- 0 123 820
- WO-A-88/04562
- DE-A- 2 756 793
- DE-A- 3 122 468
- FR-A- 2 507 487

## Beschreibung

Die Erfindung bezieht sich auf eine Vorrichtung zur Längsverstellung von Skibindungsteilen gemäß dem ersten Teil des Anspruches 1.

Eine derartige Vorrichtung ist in der FR-A 2,507.487 oder in der dieser dazugehörigen AT-A,B 371.348 geoffenbart. Bei dieser bekannten Vorrichtung weist das Einsatzstück, wie dies der Fig. 5 und der dazugehörigen Beschreibung entnommen werden kann, mehrere nach oben ragende Bauelemente, eine Aufbiegung, einen Bügel zum Einführen eines Werkzeuges und zwei nach außen gerichtete Zeiger auf. Weiters ist das Einsatzstück an Vorsprüngen der Führungsplatte mittels zweier seitlicher Ansätze gelagert. Weiters sind zwei weitere, nach außen weisende Ansätze vorgesehen, die zum Verrasten des Satzgliedes an Vorsprüngen der Führungsplatte bestimmt sind. Somit baut das gesamte Einsatzstück sperrig.

Ein weiterer Nachteil dieser bekannten Vorrichtung liegt darin, daß die beiden Stangen des Joches in den Löchern der Aufbiegung des Schieberelementes bei jeder vom Bindungsteil stammenden Belastung gleiten, da die beiden Federn zwischen der Aufbiegung und dem Joch angeordnet sind. Außerdem ist die Anordnung derart getroffen, daß im verrasteten Zustand der Vorrichtung, d.h. in der Fahrtstellung der Skibindung, die beiden Stangen und somit die beiden Federn bezogen auf das Abstützelement eine schräge Lage einnehmen, wodurch eine Komponente der vorhandenen Federkraft unwirksam ist. Aus diesem Grund müssen stärkere Federn zur Anwendung gelangen, als dies bei einer Anordnung, die die Unterbringung der Federn in Richtung der auftretenden Belastung ermöglicht, notwendig wäre.

Die EP-A-0123820 offenbart eine andere Vorrichtung zur Längsverstellung von Skibindungsteilen. Bei dieser bekannten Lösung sind zwar die beiden Federn in der Ebene angeodnet, in welcher die Belastung auftritt, es ist jedoch zwischen dem Einsatzstück und den beiden Federn ein die Kraftübertragung bewirkender Kolben eingebaut. Demzufolge ist die Vorrichtung zwangsläufig länger als notwendig und es ist ein zusätzlicher, während der Fahrt Reibungen unterworfener Bauteil, nämlich der Kolben, vorhanden.

Eine ebenfalls zur Längsverstellung von Skibindungsteilen geeignete Vorrichtung offenbart die DE-A-3122468, welche Vorrichtung sich jedoch vom bereits berücksichtigten Stande der Technik gattungsmäßig unterscheidet.

Eine gattungsmäßige ebenfalls unterschiedliche Verstelleinrichtung für Skibindungsteile ist in einer vor dem Prioritätstag dieser Anmeldung bekannt gemachten österreichischen Patentanmeldung (A 3363/86) gemäß der nachveröffentlichten WO 88/04562 beschrieben. Diese Verstelleinrichtung hat den Nachteil, daß der Vorderbacken gegenüber dem Fersenhalter mittels einer Verrastung unverrückbar festgehalten wird. Nun treten aber bei der Montage der Skibindung mitunter Abweichungen vom Sollwert auf, wenn z.B. beim Einstellvorgang die Zähne von Rastglied und Zahnstange Zahn auf Zahn liegen, welche Abweichungen ein ordnungsgemäßes Einspannen des Skischuhs in Frage stellen. Weiters werden durch Temperaturschwankungen Änderungen in der Länge des Skischuhs herbeigeführt, die u.U. zu einem Verklemmen des Skischuhs in der Bindung führen können.

Die Erfindung stellt sich die Aufgabe, die angeführten Nachteile zu beseitigen und eine Vorrichtung zur Längsverstellung von Skibindungsteilen zu schaffen, bei der eine automatische Feinnachstellung des Skibindungsteiles, insbesondere des Vorderbackens, ohne Verwendung eines sperrigen Einsatzstückes oder eines Kolbens und mit voller Ausnutzung der Kraft eingebauten Federn vorgenommen werden kann.

Ausgehend von einer Vorrichtung zur Längsverstellung von Skibindungsteilen gemäß dem ersten Teil des Anpruches 1 wird diese Aufgabe erfindungsgemäß durch die Maßnahme des kennzeichnenden Teiles dieses Anspruches gelöst.

Erfindungsgemäß ist das Einsatzstück als ein einfacher Winkelhebel ausgebildet, welcher sich im Führungsplattenbereich integriert unterbringen läßt oder mit seinem kürzeren Hebelarm unmittelbar an den Federn angreift, wobei der längere Hebelarm durch seine günstige Kraftübertragung eine unmittelbare Betätigung des Benutzers, ohne zur Hilfenahme von irgend einem Werkzeug, ermöglicht.

Durch die erfindungsgemäße Ausgestaltung wird weiters bei einer Skibindung, deren Führungsplatte um einen vertikalen Drehzapfen in der Horizontalebene verschwenkbar gelagert ist, der zusätzliche Effekt, erzielt daß eine automatische Feinnachstellung des Vorderbackens herbeigeführt wird.

In der AT-PS 344.561 sind verschiedene Ausführungen von Skibindungen mit einer Sohlenplatte dargestellt. Bei der in den Fig. 1 und 2 dargestellten Ausführung wird der Vorderbacken durch eine Zugfeder an den Skischuh angedrückt, desgleichen bei der Ausführung nach den Fig. 3 und 4. Die Ausführung nach den Fig. 7 bis 10 zeichnet sich dadurch aus, daß auf dem Drehzapfen neben der Platte auch ein Drehteller für einen Fersenhalter gelagert ist. In der Sohlenplatte ist zwar eine Druckfeder untergebracht, doch dient diese lediglich dazu, bei einem Drehsturz den Vorderbacken vom Sohlenhalter weg zu bewegen. Zur Anpassung von Skibindungsteilen an unterschiedliche Skischuhgrößen ist keine dieser Ausführungen geeignet.

Die AT-PS 355.964 beschreibt eine Sicherheitsskibindugn mit einem Trittgestell, das um eine skifeste Achse verdrehbar ist und an dem ein einen Vorderbacken und eine Rolle tagender Schlitten geführt ist. Der Schlitten wird von einer Schubfeder beaufschlagt, so daß die Rolle ständig an einer Steuerkurve anliegt. Sobald das Trittgestell bei einem Drehsturz ausgeschwenkt wird, bewegt sich die Rolle entlang der Steuerkurve. Dadurch wird der Backen zur Skispitze hin verschoben und gibt den Skischuh frei. Für einen automatischen Ausgleich der Längentoleranzen des Skischuhs ist diese Bindung ebenfalls nicht geeignet.

Durch die Lagerung der Druckfedern auf einem U-förmigen Drahtbügel gemäß Anspruch 2 wird auf einfache Weise ein Knicken derselben mit Sicherheit vermieden. Auf diese Weise kann die vorhandene Federkraft voll ausgenützt werden. Außerdem wird eine Reibung zwischen den Schenkeln des U-förmigen Drahtbügels und dessen Führungen vermieden, da das Einsatzstück unmittelbar an den beiden Druckfedern angreift.

Der Gegenstand des Anspruches 3 ermöglicht eine leichte Montage des Drahtbügels mit den beiden Druckfedern.

Durch die Maßnahme des Anspruches 4 wird in einfacher Art eine schwenkbare Lagerung des Einsatzstückes herbeigeführt.

Der Gegenstand des Anspruches 5 verhindert das Eindringen von Schmutz in das Innere der Rasteinrichtung und dient zur Sicherung des Einsatzstückes gegen ein unerwünschtes und ungewolltes Öffnen sowie gleichzeitig zur Auflage des Skischuhs.

Durch die Merkmale des Anspruches 6 wird trotz des Vorhandenseins einer Abdeckung nach Anspruch 5 ein Zugang zum Einsatzstück gewährleistet.

In der Zeichnung ist eine beispielsweise Ausführungsform des Erfindungsgegenstandes dargestellt. Fig. 1 ist eine teilweise geschnittene Seitenansicht der erfindungsgemäßen Skibindung und Fig. 2 zeigt den vorderen Bereich der Führungsplatte gemäß Fig. 1, wobei die Rasteinrichtung der Übersichtlichkeit wegen nicht dargestellt ist. Fig. 3 zeigt im Schnitt nach der Linie III-III in Fig. 6 ein Detail von Fig. 2 in größerem Maßstab in der Fahrtstellung der Skibindung. Fig. 5 ist ein Schnitt nach der Linie V-V in Fig. 3, Fig. 6 gibt eine Draufsicht auf Fig. 3 wieder, wobei die Abdeckungen weggelassen sind

In Fig. 1 ist mit 1 ein Ski bezeichnet, auf dem eine in ihrer Gesamtheit mit 2 bezeichnete Skibindung befestigt ist. Diese Skibindung 2 weist in ihrem hinteren Bereich eine Montageplatte 3 und in ihrem vorderen Bereich eine Grundplatte 4 auf. Die beiden Platten 3 und 4 sind mittels Schrauben 7 auf der Oberseite 1a des Ski 1 angeschraubt. An der Montageplatte 3 ist ein Drehzapfen 5 angesetzt, welcher zur schwenkbaren Lagerung einer Führungsplatte 8 dient. Diese trägt an ihrem hinteren Ende einen Fersenhalter 9, der sich mittels einer Rolle 9a unter dem Einfluß zweier Federn 9b an einer Steuerkurve 3a der Montageplatte 3 abstützt. Durch die Steuerkurve 3a werden die Führungsplatte 8 und der Fersenhalter 9 in ihrer Mittellage gehalten. Dem Fersenhalter 9 ist eine an sich bekannte Skibremse 15 beliebiger Bauart zugeordnet.

Am vorderen Ende der Führungsplatte 8 ist ein Schlitten 11 geführt, welcher an seinem vorderen Ende den Sohlenhalter 12b eines zweiteiligen Vorderbackens 12 trägt. Der vordere Teil des Vorderbackens 12 ist als Führungsblock 12a für den Sohlenhalter 12b ausgestaltet und an der Grundplatte 4 längsverschiebbar geführt. An seinem vorderen Ende trägt der Schlitten 11 an seiner Unterseite eine Gleitplatte 6. Die Ausgestaltung des Vorderbackens 12, des Fersenhalters 9 und der Skibremse 15 bildet an sich keinen Gegenstand der Erfindung. Aus diesem Grunde wird auf die besondere bauliche Ausbildung dieser Bindungsteile nicht eingegangen.

Im folgenden wird eine das Wesen der Erfindung betreffende Rasteinrichtung 10 näher beschrieben. Die Führungsplatte 8 weist eine Aussparung 13 auf, deren Längsseiten Zahnreihen 14 tragen. Der Schlitten 11 trägt in der dem Drehzapfen 5 benachbarten Hälfte eine nach unten gerichtete Abwinkelung 11a. In den vom Drehzapfen 5 entfernten Bereich der Aussparung 13 ist ein Einsatzstück 16 eingesetzt, welches in der verrasteten Lage mit seinem Zähne aufweisenden Rastglied 16a in die Zahnreihen 14 der Führungsplatte 8 eingreift. Das Einsatzstück 16 ist ― im Längsschnitt betrachtet ― als ein ungleicharmiger Winkelhebel ausgebildet, dessen kürzerer Hebelarm 16b, in der Form eines abgekröpften Quersteges sich an einer Stirnwand 11b einer Ausnehmung 11c im Schlitten 11 abstützt. Auf diese Weise kann das Einsatzstück 16 verschwenkt werden, wobei die Zähne des Rastgliedes 16a die Zahnreihe 14 der Führungsplatte 8 verlassen. Ferner ist das Einsatzstück 16 an seinem längeren Hebelarm 16c, der als Kraftarm wirksam ist, mit einer Aufbiegung 16d ausgestattet, welche den Angriff eines Schraubendrehers während des Verstellvorganges ermöglicht. Das Einsatzstück 16 ist über eine zwischen den beiden Hebelarmen 16b und 16c verlaufende Abkröpfung 16e an der Stirnwand 11b abgestützt.

An der Unterseite des Schlittens 11 ist ein in der Draufsicht U-förmiger Drahtbügel 17 angeordnet, dessen Steg 17a an der Abwinkelung 11a zur Anlage kommt. Die beiden Schenkel 17b des Drahtbügels 17 sind in Langlöchern 16f gelagert, die im kürzeren Hebelarm 16b des Einsatzstückes 16 ausgespart sind. Die freien Enden der Schenkel des Drahtbügels 17 sind um einen stumpfen Winkel α abgewinkelt, um bei der Montage eingeführt zu werden. Auf den beiden Schenkeln 17b des Drahtbügels 17 sind zwischen der Abwinkelung 11a des Schlittens 11 und dem kürzeren Hebelarm 16b des Einsatzstückes 16 Druckfedern 18 angeordnet, welche bestrebt sind, den Schlitten 11 über das Einsatzstück 16 und dadurch über die Führungsplatte 8 gegen den Drehzapfen 5 hin zu verschieben. Diese Druckfedern 18 haben den Zweck, einerseits Ungenauigkeiten bei der Montage und andererseits Längenänderungen infolge von Temperaturschwankungen, bei denen sich die Länge des eingespannten Skischuhs ändert, auszugleichen. Durch die Maßnahme soll somit eine automatische Feinnachstellung des Vorderbackens herbeigeführt werden.

Der Schlitten 11 ist mit einer im Querschnitt U-förmigen Abdeckung 19 versehen, welche die Rasteinrichtung 10 nach oben hin abdeckt. Diese Abdeckung 19 befindet sich in ihrem mittleren Bereich im Abstand von der Führungsplatte 8 und besitzt über der Rasteinrichtung 10 eine Durchbrechung 19a. Unter dieser Durchbrechung 19a ist ein Schieber 20 angeordnet, welcher das Einsatzstück 16 und die beiden Zahnreihen 14 abdeckt und dabei das Einsatzstück 16 in seiner verrasteten Stellung sichert. Abdeckung 19 und Schieber 20 sind vorteilhaft aus Kunststoff hergestellt.

In der Fahrtstellung nimmt die Skibindung 2 die in Fig. 1 dargestellte Lage ein. Soll nun der Vorderbacken 12 gegenüber dem skifesten Drehzapfen 5 verstellt werden, so wird der Schieber 20 mit einem Finger vom Benützer in Richtung zum Drehzapfen 5 hin verschoben. Danach wird das Einsatzstück 16 entgegen dem Uhrzeigersinn so verschwenkt, daß seine Zähne 16a außer Eingriff von den beiden Zahnreihen 14 kommen. In dieser Lage des Einsatzstückes 16 kann der Schlitten 11 gegenüber der Führungsplatte 8 in beiden Richtungen verstellt werden

Ist die gewünschte Lage des Schlittens 11 erreicht, so wird das Einsatzstück 16, das unter der Wirkung der Druckfedern 18 steht, losgelassen, wonach es sich im Uhrzeigersinn verschwenkt. Dabei gelangen die Zähne des Rastgliedes 16a in Eingriff mit den beiden Zahnreihen 14 der Führungsplatte 8. Danach wird der Schieber 20 in Richtung zum Vorderbacken 12 hin verschoben. Die Skibindung 2 ist nunmehr für den Einstieg eines Skiläufers mit seinem Skischuh bereit.

## Patentansprüche

1. Vorrichtung zur Längsverstellung von Skibindungsteilen (9, 12) mit einer Führungsplatte (8), an der ein Fersenhalter (9) angeordnet und ein einen Vorderbacken (12) tragender Schlitten (11) verschiebbar gelagert ist, wobei zum Anpassen des Skibindungsteiles (9, 12) an verschiedene Skischuhlängen ein dem Schlitten (11) zugeordnetes und an einem Einsatzstück (16) ausgebildetes, Zähne aufweisendes Rastglied (16a) entlang der Führungsplatte (8) verstellbar ist, welche letztere mit einer sich in ihrer Längsrichtung erstreckenden Aussparung (13) versehen ist, deren Längsseiten Zahnreihen (14) tragen, in welche in der verrasteten Lage der Vorrichtung das Rastglied (16a) mit seinen Zähnen eingreift, und wobei das Einsatzstück (16) einen von seiner ebenen Erstreckung abgekröpften Quersteg (16b) und der Schlitten (11) eine nach unten gerichtete Abwinkelung (11a) aufweist, an der sich ein Steg (17a) eines in der Draufsicht im wesentlichen U-förmigen Halteelmentes (17) abstützt und die beiden Schenkel (17b) dieses Halteelementes (17) je eine Druckfeder (18) tragen und mit ihren freien Endbereichen Langlöcher (16f) im Quersteg (16b) des Einsatzstückes (16) durchsetzen, dadurch gekennzeichnet, daß das Einsatzstück (16), im Längsschnitt betrachtet, die Form eines ungleicharmigen Winkelhebels aufweist, wobei dessen kürzerer, nach unten gerichteter Hebelarm den abgekröpften Quersteg (16b) bildet, daß das Einsatzstück (16) mittels seiner zwischen den beiden Hebelarmen verlaufenden Abkröpfung (16e) in der offenen Stellung am Schlitten (11) schwenkbeweglich abgestützt ist, und daß jede Druckfeder (18) mit einem Endbereich am kürzeren Hebelarm (16b) des Einsatzstückes (16) und mit dem anderen Endbereich an der Abwinkelung (11a) des Schlittens (11) abgestützt ist.

2. Skibindung nach Anspruch 1, dadurch gekennzeichnet, daß das U-förmige Halteelement ein Drahtbügel (17) ist, dessen Steg (17a) an der Abwinkelung (11a) des Schlittens (11) von außen her anliegt, und dessen Schenkel (17b) zwei Bohrungen (11d) in der Abwinkelung (11a) des Schlittens (11) durchsetzen.

3. Skibindung nach Anspruch 2, dadurch gekennzeichnet, daß die Enden der Schenkel (17b) des Drahtbügels (17) nach unten unter einem stumpfen Winkel (α) verlaufen.

4. Skibindung nach Anspruch 1, dadurch gekennzeichnet, daß das Einsatzstück (16) mit seiner Abkröpfung (16e) an der einen Stirnseite (11b) der Begrenzungswand der Ausnehmung (11c) des Schlittens (11) abgestützt ist.

5. Skibindung nach Anspruch 1, dadurch gekennzeichnet, daß der Schlitten (11) mit einer Abdeckung (19) versehen ist, welche sich in ihrem mittleren Bereich im Abstand von der Führungsplatte (8) befindet.

6. Skibindung nach Anspruch 5, dadurch gekennzeichnet, daß zwischen der mit einer Durchbrechung (19a) versehenen Abdeckung (19) und der Führungsplatte (8) ein in Längsrichtung der Führungsplatte (8) verstellbarer Schieber (20) angeordnet ist, welcher in der einen Lage das Einsatzstück (16) in seiner verrasteten Stellung sichert und in der anderen Lage ein Entrasten des Einsatzstückes (16) ermöglicht.

## Claims

1. A mechanism for the longitudinal adjustment of ski binding components (9, 12), comprising a guide plate (8) carrying a heel clamp (9) disposed thereon, and a slidably guided mounting member (11) supporting a front clamp (12), said ski binding component (9, 12) being adjustable to ski boots of different lengths by the adjustment along said guide plate (8) of a toothed detent member (16a) associated to said mounting member (11) and formed on an insert piece (16), said guide plate (8) being provided with an aperture (13) extending in its longitudinal direction and having its longitudinal sides formed with rows of teeth (14) to be engaged by the teeth of said detent member (16a) in the locked state of the mechanism, said insert piece (16) having a cross bar (16b) offset from its planar body, said mounting member (11) being provided with a downwards directed bent portion (11a) abutted by a cross bar (17a) of a holder element (17) of substantially U-shaped top plan view configuration, the two legs (17b) of said holder element (17) carrying each a compression spring (18) and having their free end portions extending through elongate holes (16f) in said cross bar (16b) of said insert piece (16), characterized in that as viewed in longitudinal section, said insert piece has the shape of a differential crank lever the shorter, downwards directed arm of which forms said offset cross bar (16b), in that in the open position said insert piece (16) is pivotally supported on said mounting member (11) by its crank offset portion (16e) extending between its two lever arms, and that each said compression spring (18) has one of its end portions supported on said shorter lever arm (16b) of said insert piece (16), and its other end portion, on said bent portion (11a) of said mounting member (11).

2. A ski binding according to claim 1, characterized in that said U-shaped holder element is a wire loop (17) the cross bar (17a) of which abuts said bent portion (11a) of said mounting member (11) from outside, and the legs (17b) of which extend through two bores (11d) in said bent portion (11a) of said mounting member (11).

3. A ski binding according to claim 2, characterized in that the ends of said legs (17b) of said wire loop (17) extend downwards at an obtuse angle (α).

4. A ski binding according to claim 1, characterized in that said insert piece (16) has its crank offset portion (16e) supported on one end face (11b) of the boundary wall of the aperture (11c) of said mounting member (11).

5. A ski binding according to claim 1, characterized in that said mounting member (11) is provided with a cover (19) having its intermediate portion spaced from said guide plate (8).

6. A ski binding according to claim 5, characterized in that between said cover (19), itself provided with an aperture (19a), and said guide plate (8) there is disposed a sliding cam (20) mounted for displacement in the longitudinal direction of said guide plate (8) and acting in one of its positions to retain said insert piece (16) in its locked position, while in its other position permitting said insert piece (16) to be unlocked.

## Revendications

1. Dispositif de réglage longitudinal de parties (9, 12) d'une fixation de ski, présentant une plaque de guidage (8) sur laquelle une talonnière (9) est implantée et sur laquelle est monté, à coulissement, un curseur (11) portant une mâchoire antérieure (12), dispositif dans lequel, en vue d'adapter la partie (9, 12) de la fixation de ski à différentes longueurs de chaussures de ski, un organe encliquetable (16a) associé au curseur (11), façonné sur une pièce emboîtable (16) et muni de dents, est mobile le long de la plaque de guidage (8), laquelle est pourvue d'une échancrure (13) qui s'étend dans sa direction longitudinale, et dont les côtés longitudinaux portent des rangées de dents (14) dans lesquelles l'organe encliquetable (16a) pénètre par ses dents dans la position encrantée du dispositif; et dans lequel la pièce emboîtable (16) possède une membrure transversale (16b) rabattue à l'écart de son étendue plane, et le curseur (11) comporte un coude (11a) dirigé vers le bas, contre lequel prend appui une nervure (17a) d'un élément de retenue (17) revêtant sensiblement la forme d'un U observé en plan, les deux branches (17b) de cet élément de retenue (17) portant chacune un ressort de pression (18) et traversant, par leurs régions extrêmes libres, des boutonnières (16f) pratiquées dans la membrure transversale (16b) de la pièce emboîtable (16), caractérisé par le fait que la pièce emboîtable (16) revêt, observée en coupe longitudinale, la forme d'un levier coudé à bras inégaux dont le bras de levier le plus court, dirigé vers le bas, forme la membrure transversale rabattue (16b); par le fait que la pièce emboîtable (16) prend appui sur le curseur (11) dans la position ouverte, avec faculté de pivotement, au moyen de son mentonnet (16e) s'étendant entre les deux bras de levier; et par le fait que chaque ressort de pression (18) est en appui, par une région extrême, sur le bras de levier court (16b) de la pièce emboîtable (16) et, par l'autre région extrême, sur le coude (11a) du curseur (11).

2. Fixation de ski selon la revendication 1, caractérisée par le fait que l'élément de retenue configuré en U est un étrier (17) en fil métallique dont la nervure (17a) est appliquée, de l'extérieur, contre le coude (11a) du curseur (11), et dont les branches (17b) traversent deux perçages (11d) ménagés dans le coude (11a) du curseur (11).

3. Fixation de ski selon la revendication 2, caractérisée par le fait que les extrémités des branches (17b) de l'étrier (17) en fil métallique s'étendent, vers le bas, selon un angle obtus (α).

4. Fixation de ski selon la revendication 1, caractérisée par le fait que la pièce emboîtable (16) prend appui, par son mentonnet (16e), sur l'une (11b) des faces extrêmes de la paroi de délimitation de l'évidement (11c) du curseur (11).

5. Fixation de ski selon la revendication 1, caractérisée par le fait que le curseur (11) est équipé d'un capot (19) situé, dans sa région centrale, à distance de la plaque de guidage (8).

6. Fixation de ski selon la revendication 5, caractérisée par le fait qu'une coulisse (20), réglable dans le sens longitudinal de la plaque de guidage (8) et interposée entre cette plaque de guidage (8) et le capot (19) percé d'une découpe (19a), verrouille la pièce emboîtable (16) dans sa position encrantée, lorsqu'elle occupe l'une de ses positions, et autorise un désencrantage de la pièce emboîtable (16) lorsqu'elle occupe son autre position.
